# EUROPÄISCHE PATENTSCHRIFT

(11) **EP 1 928 722 B1**
(45) Veröffentlichungstag und Bekanntmachung des Hinweises auf die Patenterteilung: **02.03.2011**
(21) Anmeldenummer: 06793922.3
(22) Anmeldetag: 29.09.2006
(51) Int. Cl.: B61G 5/02, B61D 3/10, B61D 5/00

(54) **FAHRZEUG MIT NICKGELENK**
VEHICLE COMPRISING A PITCH JOINT
VEHICULE A ARTICULATION DE TANGAGE

(30) Priorität: 01.10.2005 DE 102005047903
(43) Veröffentlichungstag der Anmeldung: 11.06.2008
(73) Patentinhaber: Bombardier Transportation GmbH, 10785 Berlin (DE)
(72) Erfinder: MÜLLER, Bernd, 02625 Bautzen (DE); HENTSCHEL, Harald, 01920 Haselbachtal (DE)
(74) Vertreter: Cohausz & Florack
(86) Internationale Anmeldenummer: PCT/EP2006/066907
(87) Internationale Veröffentlichungsnummer: WO 2007/039570

(56) Entgegenhaltungen:
- EP-A1- 1 245 468
- DE-A1- 3 030 015
- US-A- 3 787 068

## Beschreibung

Die vorliegende Erfindung betrifft ein Fahrzeug, insbesondere ein Schienenfahrzeug, mit einer Fahrzeuglängsachse, einem ersten Wagenkasten, einem zweiten Wagenkasten, der dem ersten Wagenkasten in Richtung der Fahrzeuglängsachse benachbart ist, und einem Nickgelenk, welches den ersten Wagenkasten und den zweiten Wagenkasten verbindet. Sie betrifft weiterhin ein entsprechendes Nickgelenk für ein erfindungsgemäßes Fahrzeug.

Bei Schienenfahrzeugen - aber auch bei anderen Fahrzeugen - werden Nickgelenke eingesetzt, wenn Wagenteile, beispielsweise Wagenkästen, mittels schwebender Gelenke bei einem mehrgliedrigen Gelenkzug verbunden werden und bei Befahrung von Kuppen oder Wannen an dieser Gelenkverbindung eine Nickmöglichkeit, also eine Schwenkmöglichkeit um eine in der Regel im Wesentlichen horizontal verlaufender Fahrzeugquerachse, erforderlich ist.

Im Fahrwerksbereich sind die Wagenteile in der Regel durch ein unteres Gelenk verbunden. Dieses untere Gelenk gestattet üblicherweise in bestimmten Grenzen folgende Relativbewegungen der Wagenteile: die Rotation um eine Fahrzeughochachse (Z-Achse), das so genannte Schwenken, und die Rotation um eine Fahrzeugquerachse (Y-Achse), das so genannte Nicken. Je nach Art dieses untere Gelenks kann gegebenenfalls auch eine Rotation um die Fahrzeuglängsachse (X-Achse ), das so genannte Wanken zugelassen sein.

Bei Einfahrt in Kurven kommt es zu unterschiedlichen Wankstellungen der einzelnen Wagenteile innerhalb eines mehrgliedrigen Fahrzeuges. Diese bewirken abhängig von der Bauart des unteren Gelenks einen großen Querversatz zwischen den einzelnen Wagenteilen bzw. eine hohe Torsionsbeanspruchung der unteren Lager. Aus diesem Grund werden die Wagenteile im Bereich der Dachkonstruktion durch eine zusätzliche Queranbindung, die unter anderem auch als Wankstütze bezeichnet wird, gegeneinander abgestützt. Hierbei handelt es sich üblicherweise um einen sich unter anderem in Fahrzeugquerrichtung erstreckenden, an beiden Wagenteilen angelenkten Querlenker oder eine Kulissenführung.

Diese Lösungen haben jedoch eine Reihe von Nachteilen. So nähert sich bei Kurvenfahrt bei der üblichen jeweils außermittigen Lagerung des Querlenkers das kurveninnere Lager dem benachbartem Wagenteil, sodass es bei engen Kurven zu Durchdringungen, also Kollisionen der Wagenteile, kommen kann. Ebenso verändert sich bei starrem Lenker bei Befahren von Kuppen oder Wannen der Abstand zwischen den außenliegenden Lagern und der Fahrzeughochachse (Z-Achse), sodass es zu Zwangsverwindungen der Wagenkästen kommt. Die üblichen Kulissenführungen haben den Nachteil, dass sich bei Befahren von Kuppen oder Wannen der Kulissenstein dem benachbartem Wagenteil nähert. Es kann somit bei Neigungswechsein zu Durchdringungen, also Kollisionen der Wagenteile, kommen.

Ein gattungsgemäßes Fahrzeug ist schließlich aus der DE 30 30 015 A1 bekannt, bei der die Wagenkästen jeweils über zwei Nickgelenkarme, die jeweils mit einem Nickgelenkstab verbunden sind, miteinander gekoppelt sind. Die zwischen den jeweiligen Nickgelenkarm und den ersten Wagenkasten ist jeweils ein Dämpfer geschaltet, welcher die Auslenkungen des jeweiligen Nickgelenkarms bedämpft, sodass sich bei Kurvenfahrt gleichlaufende Auslenkungen ergeben.

Der vorliegenden Erfindung liegt daher die Aufgabe zu Grunde, ein Fahrzeug der eingangs genannten Art zur Verfügung zu stellen, welches die oben genannten Nachteile nicht oder zumindest in deutlich geringerem Maße aufweist und insbesondere auf einfache und zuverlässige Weise eine Reduktion von Zwangsverwindungen der Wagenkästen beim Befahren von Kuppen oder Wannen ermöglicht.

Die vorliegende Erfindung löst diese Aufgabe ausgehend von einem Fahrzeug gemäß dem Oberbegriff des Anspruchs 1 durch die im kennzeichnenden Teil des Anspruchs 1 angegebenen Merkmale.

Der vorliegenden Erfindung liegt die technische Lehre zu Grunde, dass man auf einfache und zuverlässige Weise eine Reduktion von Zwangsverwindungen der Wagenkästen beim Befahren von Kuppen oder Wannen ermöglicht, wenn das Nickgelenk als ein sich im wesentlichen in einer Nickgelenkebene erstreckendes Stabwerk ausgebildet ist, das zwei Nickgelenkarme, zwei Nickgelenkstäbe und eine Koppeleinrichtung umfasst, wobei die Nickgelenkarme im Bereich ihres ersten Endes schwenkbar am ersten Wagenkasten angelenkt sind, jeweils einer der Nickgelenkstäbe im Bereich seines ersten Endes schwenkbar an dem freien zweiten Ende eines der Nickgelenkarme angelenkt ist, die Nickgelenkstäbe im Bereich ihres zweiten Endes schwenkbar am zweiten Wagenkasten angelenkt sind und die Koppeleinrichtung die beiden Nickgelenkarme derart miteinander koppelt, dass sie gegenläufige Schwenkbewegungen um ihre Anlenkpunkte am ersten Wagenkasten ausführen.

Durch die gegenläufige Kopplung der Nickgelenkarme kann im Fall von Nickbewegungen zwischen den Wagenkästen zum einen eine Parallelführung der beiden Wagenkästen entlang der Fahrzeuglängsachse erzielt werden. Dies hat den Vorteil, dass sich die Anlenkpunkte des Nickgelenks an den Wagenkästen beim Befahren von Kuppen oder Wannen oder im Fall anderweitig induzierter Nickbewegungen zwischen den Wagenkästen parallel zur Fahrzeuglängsachse zueinander verschieben. Demgemäß kommt es hierbei zu keinen

Querverschiebungen zwischen den Anlenkpunkten des Nickgelenks an dem einen Wagenkasten und den Anlenkpunkten des Nickgelenks an dem anderen Wagenkasten. Ein weiterer Vorteil der Zwangskopplung der Nickgelenkarme liegt darin, dass die Wankstützwirkung in vollem Umfang zum Tragen kommen kann.

Je nach den gewählten geometrischen Verhältnissen der Nickgelenkarme und Nickgelenkstäbe kann eine beliebige Übersetzung zwischen den Bewegungen der Nickgelenkarme vorgesehen sein. Bevorzugt ist jedoch vorgesehen, dass die Koppeleinrichtung die beiden Nickgelenkarme derart miteinander koppelt, dass sie im Wesentlichen synchrone Schwenkbewegungen um ihre Anlenkpunkte am ersten Wagenkasten ausführen. Hierdurch lassen sich vorteilhafte, weil einfach gestaltete symmetrische Anordnungen realisieren.

Die Kopplung der Nickgelenkarme kann über ein beliebig gestaltetes Getriebe erfolgen, welches die gegenläufigen Schwenkbewegungen erzeugt. Hierbei kann es sich um ein reibschlüssiges und/oder formschlüssiges und/oder ein hydraulisches Getriebe etc. handeln. Es kann beispielsweise auch ein Umschlingungsgetriebe oder dergleichen verwendet werden. Bevorzugt umfasst die Koppeleinrichtung jedoch eine schwenkbar an dem jeweiligen Nickgelenkarm angelenkte Koppelstange oder eine die Nickgelenkarme koppelnde Verzahnung, da hiermit besonders einfache und zuverlässige Gestaltungen erzielt werden können.

Das Nickgelenk kann grundsätzlich in beliebiger geeigneter Ausrichtung angeordnet werden. Bevorzugt verläuft die Nickgelenkebene im Wesentlichen parallel zu einer Fahrzeugquerachse des Fahrzeugs, da hiermit besonders gleichmäßige Kräfteverhältnisse bei der Abstützung von Wankbewegungen erzielt werden. Vorzugsweise verläuft die Nickgelenkebene im Wesentlichen senkrecht zu einer Fahrzeughochachse des Fahrzeugs, da die im Betrieb aufzunehmenden Kräfte dann im Wesentlichen in der Ebene des Stabwerks wirken in der hiermit günstige Lastverhältnisse in den Nickgelenkarmen und Nickgelenkstäben sowie den Gelenkpunkten des Nickgelenks erzielt werden können.

Die Nickgelenkarme und Nickgelenkstäben können grundsätzlich in beliebiger geeigneter Weise angeordnet werden. So können sie beispielsweise im Wesentlichen rautenförmig angeordnet werden. Weiterhin können die Nickgelenkarme voneinander entfernt am ersten Wagenkasten angelenkt sein. Bei vorteilhaften Varianten der Erfindung kreuzen sich die Nickgelenkarme zwischen ihrem ersten Ende und ihrem zweiten Ende, sodass eine besonders kompakte Anordnung entsteht.

Die Nickgelenkstäbe können ebenfalls in beliebiger geeigneter Weise am zweiten Wagenkasten angeordnet sein. Bevorzugt ist vorgesehen, dass die Anlenkpunkte der Nickgelenkstäbe am zweiten Wagenkasten zueinander benachbart angeordnet sind, sodass hier aus sich heraus zumindest eine gewisse Schwenkbeweglichkeit des Nickgelenks um die Fahrzeughochachse gegeben ist. Bevorzugt sind die Anlenkpunkte der Nickgelenkstäbe am zweiten Wagenkasten in Richtung einer Fahrzeughochachse des Fahrzeugs miteinander im Wesentlichen fluchtend angeordnet, sodass ohne weitere Zusatzmaßnahmen - wie beispielsweise eine entsprechend gelenkige Lagerung eines die Anlenkpunkte der Nickgelenkstäbe aufnehmenden Trägers am zweiten Wagenkasten - eine Schwenkbeweglichkeit des Nickgelenks um die Fahrzeughochachse gegeben ist.

Vorzugsweise sind der erste Wagenkasten und der zweite Wagenkasten über ein weiteres Schwenklager um eine zur Fahrzeughochachse des Fahrzeugs im Wesentlichen parallele erste Schwenkachse schwenkbar verbunden und die Anlenkpunkte der Nickgelenkstäbe am zweiten Wagenkasten im Wesentlichen auf der ersten Schwenkachse liegen. Dann ist kein zusätzliches Schwenkgelenk im Bereich des Nickgelenks erforderlich, um die Schwenkbewegung der Wagenkästen bei Kurvenfahrt zu realisieren.

Die Nickgelenkarme können direkt am ersten Wagenkasten befestigt sein. Bevorzugt ist jedoch vorgesehen, dass die Nickgelenkarme an einem Nickgelenkträger angelenkt sind, über den sie am ersten Wagenkasten befestigt sind. Hierdurch kann in einfacher Weise eine gewisse Querelastizität, gegebenenfalls sogar eine Querdämpfung, in das Nickgelenk eingeführt werden. Dies geschieht bei bevorzugten Varianten der Erfindung einfach, indem der Nickgelenkträger über eine Federeinrichtung am ersten Wagenkasten befestigt ist, wobei die Federeinrichtung insbesondere eine Dämpfereinrichtung umfasst.

Bevorzugt ermöglicht die Federeinrichtung dann eine Schwenkbewegung des Nickgelenkträgers um die Fahrzeughochachse des Fahrzeugs, sodass die Querelastizität hierdurch einfach zu realisieren ist. Vorzugsweise umfasst die Federeinrichtung hierzu zwei voneinander entlang der Fahrzeugquerachse des Fahrzeugs beabstandete Federelemente, insbesondere Metallgummifederelemente.

Um Verspannungen in dem Nickgelenk bei Nickbewegungen zu vermeiden ist bevorzugt vorgesehen, dass zumindest ein Teil der Gelenkverbindungen des Nickgelenks, insbesondere die Gelenkverbindungen der Nickgelenkstäbe, Schwenkbewegungen um in der Nickgelenkebene liegende Schwenkachsen zulässt. Bevorzugt ist hierzu zumindest ein Teil der Gelenkverbindungen des Nickgelenks, insbesondere die Gelenkverbindungen der Nickgelenkstäbe, sphärisch ausgebildet.

Die vorliegende Erfindung betrifft weiterhin ein Nickgelenk für ein erfindungsgemäßes Fahrzeug, welches die oben im Zusammenhang mit dem erfindungsgemäßen Fahrzeug beschriebenen Merkmale aufweist.

Weitere bevorzugte Ausgestaltungen der Erfindung ergeben sich aus den Unteransprüchen bzw. der nachstehenden Beschreibung bevorzugter Ausführungsbeispiele, welche auf die beigefügten Zeichnungen Bezug nimmt. Es zeigen:
- Figur 1: eine schematische Draufsicht auf einen Teil einer bevorzugten Ausführungsform des erfindungsgemäßen Fahrzeugs;
- Figur 2: eine schematische Draufsicht auf einen Teil einer weiteren bevorzugten Ausfüh- rungsform des erfindungsgemäßen Fahrzeugs;
- Figur 3: eine schematische Draufsicht auf einen Teil einer weiteren bevorzugten Ausfüh- rungsform des erfindungsgemäßen Fahrzeugs.

### Erstes Ausführungsbeispiel

Die Figur 1 zeigt eine schematische Draufsicht auf einen Teil eines erfindungsgemäßeri Fahrzeugs in Form eines Gliederzugs 101 mit einer Fahrzeuglängsachse 101.1 und einer Fahrzeugquerachse 101.2. Das Fahrzeug 101 umfasst einen ersten Wagenkasten 102 und einen zweiten Wagenkasten 103.

Die Wagenkästen 102 und 103 sind in ihrem Dachbereich über ein Nickgelenk 104 verbunden, während sie in ihrem Bodenbereich, in dem sie auf- nicht dargestellten - Fahrwerken abgestützt sind, über ein - ebenfalls nicht dargestelltes - Schwenkgelenk um eine senkrecht zur Zeichnungsebene verlaufende Fahrzeughochachse schwenkbar verbunden sind.

Das Nickgelenk 104 ist als ein sich im wesentlichen in einer zur Zeichnungsebene parallelen Nickgelenkebene erstreckendes Stabwerk ausgebildet. Es umfasst zwei einander zwischen ihren Enden kreuzende Nickgelenkarme 104.1 und 104.2, zwei Nickgelenkstäbe 104.3 und 104.4 sowie eine Koppeleinrichtung in Form einer Koppelstange 104.5.

Die Nickgelenkarme 104.1 und 104.2 weisen im Wesentlichen die gleiche Wirklänge - also im Wesentlichen den gleichen Abstand zwischen ihren jeweiligen Gelenkpunkten - auf und sind im Bereich ihres ersten Endes schwenkbar an einem Nickgelenkträger 104.6 angelenkt, der wiederum über Metall-Gummi-Federelemente 105 federnd am ersten Wagenkasten 102 befestigt ist.

Der erste Nickgelenkstab 104.3 ist im Bereich seines ersten Endes schwenkbar an dem freien zweiten Ende des ersten Nickgelenkarms 104.1 angelenkt, während der zweite Nickgelenkstab 104.4 ist im Bereich seines ersten Endes schwenkbar an dem freien zweiten Ende des zweiten Nickgelenkarms 104.2 angelenkt ist. Auch die Nickgelenkstäbe 104.3 und 104.4 weisen im Wesentlichen die gleiche Wirklänge auf.

Die Nickgelenkstäbe 104:3 und 104.4 sind im Bereich ihres zweiten Endes schwenkbar am zweiten Wagenkasten 103 angelenkt. Dabei sind die Anlenkpunkte der Nickgelenkstäbe 104.3 und 104.4 am zweiten Wagenkasten 103 derart zueinander benachbart angeordnet, dass sie in Richtung einer Fahrzeughochachse des Fahrzeugs 101 miteinander im Wesentlichen fluchten. Hierdurch ist ohne weitere Zusatzmaßnahmen eine Schwenkbeweglichkeit des Nickgelenks 104 um die Fahrzeughochachse gegeben.

Die Anlenkpunkte der Nickgelenkstäbe 104.3 und 104.4 am zweiten Wagenkasten 103 liegen auf der Schwenkachse, die durch das - nicht dargestellte - untere Schwenkgelenk zwischen dem ersten Wagenkasten 102 und dem zweiten Wagenkasten 103 definiert ist. Demgemäß sind der erste Wagenkasten 102 und der zweite Wagenkasten 103 durch das untere Schwenkgelenk und das Nickgelenk 104 um eine senkrecht zur Zeichnungsebene verlaufende Fahrzeughochachse schwenkbar verbunden.

Diese Anordnung der Anlenkpunkte der Nickgelenkstäbe 104.3 und 104.4 am zweiten Wagenkasten 103 hat unter anderem den Vorteil, dass kein zusätzliches Schwenkgelenk im Bereich des Nickgelenks erforderlich, um die Schwenkbewegung der Wagenkästen bei Kurvenfahrt zu realisieren. Es versteht sich jedoch, dass bei anderen Varianten der Erfindung durchaus eine andere, insbesondere voneinander in der Nickgelenkebene beabstandete Anlenkung der Nickgelenkstäbe vorgesehen sein kann, wobei gegebenenfalls dann die Schwenkbeweglichkeit um die Fahrzeughochachse über ein zusätzliches Schwenkgelenk realisiert wird.

Die Koppelstange 104.5 ist schwenkbar an den Nickgelenkarmen 104.1 und 104.2 angelenkt und koppelt die beiden Nickgelenkarme 104.1 und 104.2 derart miteinander, dass sie im Wesentlichen synchrone gegenläufige Schwenkbewegungen um ihre Anlenkpunkte am ersten Wagenkasten 102 ausführen.

Durch die gegenläufige Kopplung der Nickgelenkarme 104.1 und 104.2 kann im Fall von Nickbewegungen zwischen den Wagenkästen zum einen eine Parallelführung der beiden Wagenkästen 102 und 103 entlang der Fahrzeuglängsachse 101.1 erzielt werden. Dies hat den Vorteil, dass sich die Anlenkpunkte des Nickgelenks 104 an den Wagenkästen beim Befahren von Kuppe n oder Wannen oder im Fall anderweitig induzierter Nickbewegungen zwischen den Wagenkästen parallel zur Fahrzeuglängsachse 101.1 zueinander verschieben. Demgemäß kommt es hierbei zu keinen entlang der Fahrzeugquerachse 101.2 auftretenden Querverschiebungen zwischen den Anlenkpunkten des Nickgelenks 104 an dem ersten Wagenkasten 102 und den Anlenkpunkten des Nickgelenks 104 an dem zweiten Wagenkasten 103.

Hierdurch ist auf einfache und zuverlässige Weise sichergestellt , dass es beim Befahren von Kuppen oder Wannen im Wesentlichen zu keinen Zwangsverwindungen der Wagenkästen 102 und 103 kommt. Ein weiterer Vorteil der Zwangskopplung der Nickgelenkarme 104.1 und 104.2 liegt darin, dass die Wankstützwirkung in vollem Umfang zum Tragen kommen kann.

Die synchrone gegenläufige Kopplung der Nickgelenkarme 104.1 und 104.2 wird dadurch erzielt, dass die Koppelstange 104.5 so an Fortsätzen der Nickgelenkarme 104.1 und 104.2 angelenkt ist, dass die Verbindungsgerade ihrer Anlenkpunkte an den Nickgelenkarmen 104.1 und 104.2 die Verbindungsgerade der Anlenkpunkte der Nickgelenkarme 104.1 und 104.2 am Nickgelenkträger 104.6 im Wesentlichen mittig schneidet.

Die Nickgelenkebene des Nickgelenks 104 verläuft im Wesentlichen senkrecht zur Fahrzeughochachse des Fahrzeugs 101, sodass die im Betrieb aufzunehmenden Kräfte im Wesentlichen in der Ebene des durch das Nickgelenk 104 gebildeten Stabwerks wirken. Demgemäß werden günstige Lastverhältnisse in den Nickgelenkarmen 104.1 und 104.2 und Nickgelenkstäben 104.3 und 104.4 sowie den Gelenkpunkten des Nickgelenks 104 erzielt.

Durch die einander kreuzende Anordnung der Nickgelenkarme 104.1 und 104.2 wird zudem eine besonders kompakte Anordnung erzielt, sodass zum einen der angrenzende Bauraum für andere Komponenten zur Verfügung steht und zudem auch bei engen Kurvenradien keine Durchdringungen zu erwarten sind.

Die Anordnung der Nickgelenkarme 104.1 und 104.2 an dem über die Metall-Gummi-Federelemente 105 elastisch gelagerten Nickgelenkträger 104.6 hat den Vorteil, dass hierdurch in einfacher Weise eine gewisse Querelastizität und eine Querdämpfung in das Nickgelenk 104 eingeführt wird. Die in Richtung der Fahrzeugquerachse 101.2 beabstandeten Metall-Gummi-Federelemente 105 (z. B. jeweils ein Megi® Konus) ermöglichen eine Querbewegung des Nickgelenkträgers 104.6 in Richtung der Fahrzeugquerachse 101.2 sowie eine Drehbewegung des Nickgelenkträgers 104.6 um die der Fahrzeughochachse. Dies ermöglicht leichte, bedämpfte Wankauslenkungen zwischen den Wagenkästen 102 und 103.

Die Nickgelenkarme 104.1 und 104.2 sind in einfachen Schwenklagern am Nickgelenkträger 104.6 angelenkt. Um Verspannungen in dem Nickgelenk 104 bei Nickbewegungen zu vermeiden, sind die Gelenkverbindungen der Nickgelenkstäbe 104.3 und 104.4 als sphärische Gelenke ausgebildet, die Schwenkbewegungen um in der Nickgelenkebene liegende Schwenkachsen zulassen.

Da sie jeweils nur Zug- bzw. Druckkräfte übertragen müssen, sind die Nickgelenkstäbe 104.3 und 104.4 sowie die Koppelstange 104.5 als vergleichsweise leichte Stangenelemente ausgebildet. Um eine Justierung des Nickgelenks 104 zu ermöglichen, sind die Nickgelenkstäbe 104.3 und 104.4 sowie die Koppelstange 104.5 längenverstellbar ausgeführt.

### Zweites Ausführungsbeispiel

Die Figur 2 zeigt eine schematische Draufsicht auf einen Teil eines weiteren erfindungsgemäßen Fahrzeugs 201. Das Fahrzeug 201 entspricht in seinem Aufbau und seiner Funktionsweise weit gehend dem Fahrzeug 101 aus Figur 1, sodass hier lediglich auf die Unterscheide eingegangen werden soll. Insbesondere sind in Figur 2 im Vergleich zur Ausführung aus Figur 1 gleiche Bauteile mit um den Betrag 100 erhöhten Bezugszeichen versehen und es wird hinsichtlich deren Funktion und Gestaltung auf die obigen Ausführungen verwiesen.

Der wesentliche Unterschied zur Ausführung aus Figur 1 besteht lediglich in der Gestaltung der Nickgelenkarme 204.1 und 204.2. Diese sind in Figur 2 stärker ausgeführt und mit einem dem Biegemomentenverlauf angepassten Querschnittsverlauf versehen.

### Drittes Ausführüngsbeispiel

Die Figur 3 zeigt eine schematische Draufsicht auf einen Teil eines weiteren erfindungsgemäßen Fahrzeugs 301 mit einer Fahrzeuglängsachse 301.1 und einer Fahrzeugquerachse 301.2. Das Fahrzeug 301 entspricht in Aufbau und Funktionsweise grundsätzlich dem Fahrzeug 101 aus Figur 1, sodass hier lediglich auf die Unterscheide eingegangen werden soll. Insbesondere sind in Figur 3 im Vergleich zur Ausführung aus Figur 1 gleiche Bauteile mit um den Betrag 200 erhöhten Bezugszeichen versehen und es wird hinsichtlich deren Funktion und Gestaltung auf die obigen Ausführungen verwiesen.

Das Fahrzeug 301 umfasst einen ersten Wagenkasten 302 und einen zweiten Wagenkasten 303. Die Wagenkästen 302 und 303 sind in ihrem Dachbereich über ein Nickgelenk 304 verbunden, während sie in ihrem Bodenbereich, in dem sie auf - nicht dargestellten - Fahrwerken abgestützt sind, über ein - ebenfalls nicht dargestelltes - Schwenkgelenk um eine senkrecht zur Zeichnungsebene verlaufende Fahrzeughochachse schwenkbar verbunden sind.

Das Nickgelenk 304 ist als ein sich im wesentlichen in einer zur Zeichnungsebene parallelen Nickgelenkebene erstreckendes rautenförmiges Stabwerk ausgebildet. Es umfasst zwei Nickgelenkarme 304.1 und 304.2, zwei Nickgelenkstäbe 304.3 und 304.4 sowie eine Kops peleinrichtung in Form einer Zahnradpaarung 304.5 mit dem Übersetzungsverhältnis 1.

Die Nickgelenkarme 304.1 und 304.2 weisen im Wesentlichen die gleiche Wirklänge - also im Wesentlichen den gleichen Abstand zwischen ihren jeweiligen Gelenkpunkten - auf und sind im Bereich ihres ersten Endes schwenkbar am ersten Wagenkasten 302 befestigt.

Der erste Nickgelenkstab 304.3 ist im Bereich seines ersten Endes schwenkbar an dem freien zweiten Ende des ersten Nickgelenkarms 304.1 angelenkt, während der zweite Nickgelenkstab 304.4 ist im Bereich seines ersten Endes schwenkbar an dem freien zweiten Ende des zweiten Nickgelenkarms 304.2 angelenkt ist. Auch die Nickgelenkstäbe 304.3 und 304.4 weisen im Wesentlichen die gleiche Wirklänge auf.

Die Nickgelenkstäbe 304.3 und 304.4 sind im Bereich ihres zweiten Endes schwenkbar am zweiten Wagenkasten 303 angelenkt. Dabei sind die Anlenkpunkte der Nickgelenkstäbe 304.3 und 304.4 am zweiten Wagenkasten 303 derart zueinander benachbart angeordnet, dass sie in Richtung einer Fahrzeughochachse des Fahrzeugs 301 miteinander im Wesentlichen fluchten. Hierdurch ist ohne weitere Zusatzmaßnahmen eine Schwenkbeweglichkeit des Nickgelenks 304 um die Fahrzeughochachse gegeben.

Die Anlenkpunkte der Nickgelenkstäbe 304.3 und 304.4 am zweiten Wagenkasten 303 liegen auf der Schwenkachse, die durch das- nicht dargestellte - untere Schwenkgelenk zwischen dem ersten Wagenkasten 302 und dem zweiten Wagenkasten 303 definiert ist. Demgemäß sind der erste Wagenkasten 302 und der zweite Wagenkasten 303 durch das untere Schwenkgelenk und das Nickgelenk 304 um eine senkrecht zur Zeichnungsebene verlaufende Fahrzeughochachse schwenkbar verbunden.

Diese Anordnung der Anlenkpunkte der Nickgelenkstäbe 304.3 und 304.4 am zweiten Wagenkasten 303 hat unter anderem den Vorteil, dass kein zusätzliches Schwenkgelenk im Bereich des Nickgelenks erforderlich, um die Schwenkbewegung der Wagenkästen bei Kurvenfahrt zu realisieren. Es versteht sich jedoch, dass bei anderen Varianten der Erfindung durchaus eine andere, insbesondere voneinander in der Nickgelenkebene beabstandete Anlenkung der Nickgelenkstäbe vorgesehen sein kann, wobei gegebenenfalls dann die Schwenkbeweglichkeit um die Fahrzeughochachse über ein zusätzliches Schwenkgelenk realisiert wird.

Die Zahnradpaarung 304.5 umfasst zwei Zahnräder, die jeweils drehfest mit einem der Nickgelenkarme 304.1 und 304.2 verbunden sind. Die Zahnradpaarung 304.5 koppelt die beiden Nickgelenkarme 304.1 und 304.2 derart miteinander, dass sie synchrone gegenläufige Schwenkbewegungen um ihre Anlenkpunkte am ersten Wagenkasten 302 ausführen.

Durch die gegenläufige Kopplung der Nickgelenkarme 304.1 und 304.2 kann im Fall von Nickbewegungen zwischen den Wagenkästen zum einen eine Parallelführung der beiden Wagenkästen 302 und 303 entlang der Fahrzeuglängsachse 301.1 erzielt werden. Dies hat den Vorteil, dass sich die Anlenkpunkte des Nickgelenks 304 an den Wagenkästen beim Befahren von Kuppen oder Wannen oder im Fall anderweitig induzierter Nickbewegungen zwischen den Wagenkästen parallel zur Fahrzeuglängsachse 301.1 zueinander verschieben. Demgemäß kommt es hierbei zu keinen entlang der Fahrzeugquerachse 301.2 auftretenden Querverschiebungen zwischen den Anlenkpunkten des Nickgelenks 304 an dem ersten Wagenkasten 302 und den Anlenkpunkten des Nickgelenks 304 an dem zweiten Wagenkasten 303.

Hierdurch ist auf einfache und zuverlässige Weise sichergestellt, dass es beim Befahren von Kuppen oder Wannen im Wesentlichen zu keinen Zwangsverwindungen der Wagenkästen 302 und 303 kommt. Ein weiterer Vorteil der Zwangskopplung der Nickgelenkarme 304.1 und 304.2 liegt darin, dass die Wankstützwirkung in vollem Umfang zum Tragen kommen kann.

Die Nickgelenkebene des Nickgelenks 304 verläuft im Wesentlichen senkrecht zur Fahrzeughochachse des Fahrzeugs 301, sodass die im Betrieb aufzunehmenden Kräfte im Wesentlichen in der Ebene des durch das Nickgelenk 304 gebildeten Stabwerks wirken. Demgemäß werden günstige Lastverhältnisse in den Nickgelenkarmen 304.1 und 304.2 und Nickgelenkstäben 304.3 und 304.4 sowie den Gelenkpunkten des Nickgelenks 304 erzielt.

Die Nickgelenkarme 304.1 und 304.2 sind in einfachen Schwenklagern am Nickgelenkträger 304.6 angelenkt. Um Verspannungen in dem Nickgelenk 304 bei Nickbewegungen zu vermeiden, sind die Gelenkverbindungen der Nickgelenkstäbe 304.3 und 304.4 als sphärische Gelenke ausgebildet, die Schwenkbewegungen um in der Nickgelenkebene liegende Schwenkachsen zulassen.

Da sie jeweils nur Zug- bzw. Druckkräfte übertragen müssen, sind die Nickgelenkstäbe 304.3 und 304.4 als vergleichsweise leichte Stangenelemente ausgebildet. Um eine Justierung des Nickgelenks 304 zu ermöglichen, sind die Nickgelenkstäbe 304.3 und 304.4 längenverstellbar ausgeführt.

Die vorliegende Erfindung wurde vorstehend ausschließlich anhand von Beispielen für Schienenfahrzeuge beschrieben. Es versteht sich schließlich weiterhin, dass die Erfindung auch in Verbindung mit beliebigen anderen Fahrzeugen zum Einsatz kommen kann.

## Patentansprüche

1. Fahrzeug, insbesondere Schienenfahrzeug, mit
- einer Fahrzeuglängsachse (101.1; 201.1, 301.1),
- einem ersten Wagenkasten (102; 202; 302),
- einem zweiten Wagenkasten (103; 203; 303), der dem ersten Wagenkasten (102; 202; 302) in Richtung der Fahrzeuglängsachse (101.1; 201.1; 301.1) benachbart ist, und
- einem Nickgelenk (104; 204; 304), welches den ersten Wagenkasten (102; 202; 302) und den zweiten Wagenkasten (103; 203; 303) verbindet,
- das Nickgelenk (104; 204; 304) als ein sich im wesentlichen in einer Nickgelenkebene erstreckendes Stabwerk ausgebildet ist, das zwei Nickgelenkarme (104.1, 104.2; 204.1, 204.2; 304.1, 304.2) und zwei Nickgelenkstäbe (104.3, 104.4; 204.3, 204.4; 304.3, 304.4) umfasst, wobei
- die Nickgelenkarme (104.1, 104.2; 204.1, 204.2; 304.1, 304.2) im Bereich ihres ersten Endes schwenkbar am ersten Wagenkasten (102; 202; 302) angelenkt sind,
- jeweils einer der Nickgelenkstäbe (104.3, 104.4; 204.3, 204.4; 304.3, 304.4) im Bereich seines ersten Endes schwenkbar an dem freien zweiten Ende eines der Nickgelenkarme (104.1, 104.2; 204.1, 204.2; 304.1, 304.2) angelenkt ist und
- die Nickgelenkstäbe (104.3, 104.4; 204.3, 204.4; 304.3, 304.4) im Bereich ihres zweiten Endes schwenkbar am zweiten Wagenkasten (103; 203; 303) angelenkt sind,
**dadurch gekennzeichnet, dass**
- das Nickgelenk (104; 204; 304) eine Koppeleinrichtung (104.5; 204.5; 304.5) umfasst, wobei
- die Koppeleinrichtung (105.5; 204.5; 304.5) die beiden Nickgelenkarme (104.1, 104.2; 204.1, 204.2; 304.1, 304.2) derart miteinander koppelt, dass sie gegenläufige Schwenkbewegungen um ihre Anlenkpunkte am ersten Wagenkasten (102; 202; 302) ausführen.

2. Fahrzeug nach Anspruch 1, **dadurch gekennzeichnet, dass** die Koppeleinrichtung (105.5; 204.5; 304.5) die beiden Nickgelenkarme (104.1, 104.2; 204.1, 204.2; 304.1, 304.2) derart miteinander koppelt, dass sie im Wesentlichen synchrone Schwenkbewegungen um ihre Anlenkpunkte am ersten Wagenkasten (102; 202; 302) ausführen.

3. Fahrzeug nach Anspruch 1 oder 2, **dadurch gekennzeichnet, dass** die Koppeleinrichtung (105.5; 204.5; 304.5) eine schwenkbar an dem jeweiligen Nickgelenkarm (104.1, 104.2; 204.1, 204.2) angelenkte Koppelstange (105.5; 204.5) oder eine die Nickgelenkarme (304.1, 304.2) koppelnde Verzahnung (304.5) umfasst.

4. Fahrzeug nach einem der vorhergehenden Ansprüche, **dadurch gekennzeichnet, dass** die Nickgelenkebene im Wesentlichen parallel zu einer Fahrzeugquerachse (101.2; 201.2; 301.2) des Fahrzeugs verläuft.

5. Fahrzeug nach einem der vorhergehenden Ansprüche, **dadurch gekennzeichnet, dass** die Nickgelenkebene im Wesentlichen senkrecht zu einer Fahrzeughochachse des Fahrzeugs verläuft.

6. Fahrzeug nach einem der vorhergehenden Ansprüche, **dadurch gekennzeichnet, dass** die Nickgelenkarme (104.1, 104.2; 204.1, 204.2; 304.1, 304.2) voneinander entfernt am ersten Wagenkasten angelenkt sind.

7. Fahrzeug nach einem der vorhergehenden Ansprüche, **dadurch gekennzeichnet, dass** sich die Nickgelenkarme (104.1, 104.2; 204.1, 204.2) zwischen ihrem ersten Ende und ihrem zweiten Ende kreuzen.

8. Fahrzeug nach einem der vorhergehenden Ansprüche, **dadurch gekennzeichnet, dass** die Anlenkpunkte der Nickgelenkstäbe (104.3; 104.4; 204.3, 204.4; 304.3, 304.4) am zweiten Wagenkasten (103; 203; 303) zueinander benachbart angeordnet sind.

9. Fahrzeug nach einem der vorhergehenden Ansprüche, **dadurch gekennzeichnet, dass** die Anlenkpunkte der Nickgelenkstäbe (104.3; 104.4; 204.3, 204.4; 304.3, 304.4) am zweiten Wagenkasten (103; 203; 303) in Richtung einer Fahrzeughochachse des Fahrzeugs miteinander im Wesentlichen fluchtend angeordnet sind.

10. Fahrzeug nach einem der vorhergehenden Ansprüche, **dadurch gekennzeichnet, dass**
- der erste Wagenkasten (102; 202; 302) und der zweite Wagenkasten (103; 203; 303) über ein weiteres Schwenklager um eine zur Fahrzeughochachse des Fahrzeugs im Wesentlichen parallele erste Schwenkachse schwenkbar verbunden sind und
- die Anlenkpunkte der Nickgelenkstäbe (104.3; 104.4; 204.3, 204.4; 304.3, 304.4) am zweiten Wagenkasten (103; 203; 303) im Wesentlichen auf der ersten Schwenkachse liegen.

11. Fahrzeug nach einem der vorhergehenden Ansprüche, **dadurch gekennzeichnet, dass** die Nickgelenkarme (104.1, 104.2; 204.1, 204.2) an einem Nickgelenkträger (104.6; 204.6) angelenkt sind, über den sie am ersten Wagenkasten (102; 202) befestigt sind.

12. Fahrzeug nach Anspruch 11, **dadurch gekennzeichnet, dass** der Nickgelenkträger über eine Federeinrichtung (105; 205) am ersten Wagenkasten (102; 202) befestigt ist, wobei die Federeinrichtung (105; 205) insbesondere eine Dämpfereinrichtung umfasst.

13. Fahrzeug nach Anspruch 12, **dadurch gekennzeichnet, dass** der die Federeinrichtung (105; 205) eine Schwenkbewegung des Nickgelenkträgers (104.6; 204.6) um die Fahrzeughochachse des Fahrzeugs ermöglicht.

14. Fahrzeug nach Anspruch 12 oder 13, **dadurch gekennzeichnet, dass** der die Federeinrichtung (105; 205) zwei voneinander entlang der Fahrzeugquerachse (101.2; 201.2) des Fahrzeugs beabstandete Federelemente, insbesondere Metallgummifederelemente, umfasst

15. Fahrzeug nach einem der vorhergehenden Ansprüche, **dadurch gekennzeichnet, dass** zumindest ein Teil der Gelenkverbindungen des Nickgelenks (104; 204; 304), insbesondere die Gelenkverbindungen der Nickgelenkstäbe (104.3; 104.4; 204.3, 204.4; 304.3, 304.4), Schwenkbewegungen um in der Nickgelenkebene liegende Schwenkachsen zulässt.

16. Fahrzeug nach einem der vorhergehenden Ansprüche, **dadurch gekennzeichnet, dass** zumindest ein Teil der Gelenkverbindungen des Nickgelenks (104; 204; 304), insbesondere die Gelenkverbindungen der Nickgelenkstäbe (104.3; 104.4; 204.3, 204.4; 304.3, 304.4), sphärisch ausgebildet ist.

17. Nickgelenk für ein Fahrzeug mit einer Fahrzeuglängsachse (101.1; 201.1, 301.1), einem ersten Wagenkasten (102; 202; 302) und einem zweiten Wagenkasten (103; 203; 303), der dem ersten Wagenkasten (102; 202; 302) in Richtung der Fahrzeuglängsachse (101.1; 201.1; 301.1) benachbart ist, , wobei
- das Nickgelenk (104; 204; 304) dazu ausgebildet ist, den ersten Wagenkasten (102; 202; 302) und den zweiten Wagenkasten (103; 203; 303) zu verbinden,
- das Nickgelenk (104; 204; 304) als ein sich im Wesentlichen in einer Nickgelenkebene erstreckendes Stabwerk ausgebildet ist, das zwei Nickgelenkarme (104.1, 104.2; 204.1, 204.2; 304.1, 304.2) und zwei Nickgelenkstäbe (104.3, 104.4; 204.3, 204.4; 304.3, 304.4) umfasst,
- die Nickgelenkarme (104.1, 104.2; 204.1, 204.2; 304.1, 304.2) dazu ausgebildet sind, im Bereich ihres ersten Endes schwenkbar am ersten Wagenkasten (102; 202; 302) angelenkt zu werden,
- jeweils einer der Nickgelenkstäbe (104.3; 104.4; 204.3, 204.4; 304.3, 304.4) im Bereich seines ersten Endes schwenkbar an dem freien zweiten Ende eines der Nickgelenkarme (104.1, 104.2; 204.1, 204.2; 304.1, 304.2) angelenkt ist und
- die Nickgelenkstäbe (104.3; 104.4; 204.3, 204.4; 304.3, 304.4) dazu ausgebildet sind, im Bereich ihres zweiten Endes schwenkbar am zweiten Wagenkasten (103; 203; 303) angelenkt zu werden,
**dadurch gekennzeichnet, dass**
- das Nickgelenk (104; 204; 304) eine Koppeleinrichtung (104.5; 204.5; 304.5) umfasst, wobei
- die Koppeleinrichtung (105.5; 204.5; 304.5) die beiden Nickgelenkarme (104.1, 104.2; 204.1, 204.2; 304.1, 304.2) derart miteinander koppelt, dass sie gegenläufige Schwenkbewegungen um ihre Anlenkpunkte am ersten Wagenkasten (102; 202; 302) ausführen.

## Claims

1. Vehicle, in particular a railway vehicle, comprising
- a longitudinal vehicle axis (101.1; 201.1; 301.1),
- a first wagon body (102; 202; 302),
- a second wagon body (103; 203; 303) located adjacent to the first wagon body (102; 202; 302) in the direction of the longitudinal vehicle axis (101.1; 201.1; 301.1), and
- a pitch joint (104; 204; 304) connecting the first wagon body (102; 202; 302) and the second wagon body (103; 203; 303),
- the pitch joint (104; 204; 304) being configured as a rod assembly extending substantially in one pitch joint plane and comprising two pitch joint arms (104.1, 104.2; 204.1, 204.2; 304.1, 304.2) and two pitch joint rods (104.3, 104.4; 204.3, 204.4; 304.3, 304.4), wherein
- the pitch joint arms (104.1, 104.2; 204.1, 204.2; 304.1, 304.2) are pivotally articulated to the first wagon body (102; 202; 302) in the region of their first end,
- each of the pitch joint rods (104.3, 104.4; 204.3, 204.4; 304.3, 304.4), in the region of its first end, is pivotally articulated to the free second end of one of the pitch joint arms (104.1, 104.2; 204.1, 204.2; 304.1, 304.2),
- the pitch joint rods (104.3, 104.4; 204.3, 204.4; 304.3, 304.4) are pivotally articulated to the second wagon body (103; 203; 303) in the region of their second end,
**characterized in that**
- the pitch joint (104; 204; 304) comprises a coupling device (104.5; 204.5; 304.5), wherein
- the coupling device (104.5; 204.5; 304.5) couples the two pitch joint arms (104.1, 104.2; 204.1, 204.2; 304.1, 304.2) to each other in such a manner that the two pitch joint arms (104.1, 104.2; 204.1, 204.2; 304.1, 304.2) perform pivoting movements in opposite directions about their points of articulation to the first wagon body (102; 202; 302).

2. Vehicle according to claim 1, **characterized in that** the coupling device (104.5; 204.5; 304.5) couples the two pitch joint arms (104.1, 104.2; 204.1, 204.2; 304.1, 304.2) with one another in such a way that they perform substantially synchronous pivoting movements about their points of articulation to the first wagon body (102; 202; 302).

3. Vehicle according to claim 1 or 2, **characterized in that** the coupling device (104.5; 204.5; 304.5) comprises a coupling rod (105.5; 204.5) that is pivotally articulated to the respective pitch joint arm (104.1, 104.2; 204.1, 204.2) or a gearing (304.5) that couples the pitch joint arms (304.1, 304.2).

4. Vehicle according to one of the preceding claims, **characterized in that** the pitch joint plane runs substantially parallel to a transverse vehicle axis (101.2; 201.2; 301.2) of the vehicle.

5. Vehicle according to one of the preceding claims, **characterized in that** the pitch joint plane runs substantially perpendicular to a vertical vehicle axis of the vehicle.

6. Vesicle according to one of the preceding claims, **characterized in that** the pitch joint arms (104.1, 104.2; 204.1, 204.2; 304.1, 304.2) are articulated to the first wagon body (102; 202; 302) apart from one another.

7. Vehicle according to one of the preceding claims, **characterized in that** the pitch joint arms (104.1, 104.2; 204.1, 204.2; 304.1, 304.2) cross each other between their first end and their second end.

8. Vehicle according to one of the preceding claims, **characterized in that** the points of articulation of the pitch joint rods (104.3, 104.4; 204.3, 204.4; 304.3, 304.4) to the second wagon body (103; 203; 303) are located adjacent to one another.

9. Vehicle according to one of the preceding claims, **characterized in that** the points of articulation of the pitch joint rods (104.3, 104.4; 204.3, 204.4; 304.3, 304.4) to the second wagon body (103; 203; 303) are arranged to be substantially aligned with one another in the direction of a height axis of the vehicle.

10. Vehicle according to one of the preceding claims, **characterized in that** the
- the first wagon body (102; 202; 302) and the second wagon body (103; 203; 303) are pivotally connected, about a first pivot axis essentially parallel to the height axis of the vehicle, via a further pivot bearing and
- the points of articulation of the pitch joint rods (104.3, 104.4; 204.3, 204.4; 304.3, 304.4) to the second wagon body (103; 203; 303) lie essentially on the first pivot axis.

11. Vehicle according to one of the preceding claims, **characterized in that** the pitch joint arms (104.1, 104.2; 204.1, 204.2) are coupled to a pitch joint support (104.6; 204.6), via which they are fastened to the first wagon body (102; 202).

12. Vehicle according to Claim 11, **characterized in that** the pitch joint support is fastened to the first wagon body (102; 202) via a spring device (105; 205), the spring device (105; 205), in particular, comprising a damper device.

13. Vehicle according to Claim 12, **characterized in that** the spring device (105; 205) facilitates a pivoting movement of the pitch joint support (104.6; 204.6) around the vehicle height axis of the vehicle.

14. Vehicle according to Claim 12 or 13, **characterized in that** the spring device (105; 205) comprises two spring elements, in particular metal rubber spring elements, spaced apart from each other along the transverse vehicle axis (101.2; 201.2) of the vehicle.

15. Vehicle according to one of the preceding claims, **characterized in that** at least a fraction of the articulated connections of the pitch joint (104; 204; 304), in particular the articulated connections of the pitch joint rods (104.3, 104.4; 204.3, 204.4; 304.3, 304.4), permits pivoting movements around pivot axes lying in the pitch joint plane.

16. Vehicle according to one of the preceding claims, **characterized in that** at least a fraction of the articulated connections of the pitch joint (104; 204; 304), in particular the articulated connections of the pitch joint rods (104.3, 104.4; 204.3, 204.4; 304.3, 304.4), is configured spherically.

17. Pitch joint for a vehicle comprising a longitudinal vehicle axis (101.1; 201.1; 301.1), a first wagon body (102; 202; 302) and a second wagon body (103; 203; 303) located adjacent to the first wagon body (102; 202; 302) in the direction of the longitudinal vehicle axis (101.1; 201.1; 301.1), wherein
- the pitch joint (104; 204; 304) is configured to connect the first wagon body (102; 202; 302) and the second wagon body (103; 203; 303),
- the pitch joint (104; 204; 304) is configured as a rod assembly extending substantially in one pitch joint plane and comprising two pitch joint arms (104.1, 104.2; 204.1, 204.2; 304.1, 304.2) and two pitch joint rods (104.3, 104.4; 204.3, 204.4; 304.3, 304.4),
- the pitch joint arms (104.1, 104,2; 204.1, 204.2; 304.1, 304.2) are configured to be pivotally articulated to the first wagon body (102; 202; 302) in the region of their first end,
- each of the pitch joint rods (104.3, 104.4; 204.3, 204.4; 304.3, 304.4), in the region of its first end, is pivotally articulated to the free second end of one of the pitch joint arms (104.1, 104.2; 204.1, 204.2; 304.1, 304.2),
- the pitch joint rods (104.3, 104.4; 204.3, 204.4; 304.3, 304.4) are configured to be pivotally articulated to the second wagon body (103; 203; 303) in the region of their second end,
**characterized in that**
- the pitch joint (104; 204; 304) comprises a coupling device (104.5; 204.5; 304.5), wherein
- the coupling device (104.5; 204.5; 304.5) couples the two pitch joint arms (104.1, 104.2; 204.1, 204.2; 304.1, 304.2) to each other in such a manner that the two pitch joint arms (104.1, 104.2; 204.1, 204.2; 304.1, 304.2) perform pivoting movements in opposite directions about their points of articulation to the first wagon body (102; 202; 302).

## Revendications

1. Véhicule, en particulier un véhicule ferroviaire, avec:
- un axe longitudinal du véhicule (101.1; 201.1; 301.1),
- une première caisse de voiture (102; 202; 302),
- une seconde caisse de voiture (103; 203; 303) adjacente à la première caisse de voiture (102; 202; 302) dans le sens de l'axe longitudinal du véhicule (101.1; 201.1; 301.1), et
- une articulation de tangage (104; 204; 304) reliant la première caisse de voiture (102; 202; 302) et la seconde caisse de voiture (103; 203; 303),
- l'articulation de tangage (104; 204; 304) est formée comme assemblage de barres s'étendant essentiellement dans un plan d'articulation de tangage et comprenant deux bras d'articulation de tangage (104.1, 104.2; 204.1, 204.2; 304.1, 304.2) et de deux barres d'articulation de tangage (104.3, 104.4; 204.3, 204.4; 304.3, 304.4), où
- les bras de tangage (104.1, 104.2; 204.1, 204.2; 304.1, 304.2) sont articulés, dans la zone de leur première extrémité, à la première caisse de voiture (102; 202; 302) de manière pivotable,
- chacune des barres d'articulation de tangage (104.3, 104.4; 204.3, 204.4; 304.3, 304.4) est articulée, dans la zone de sa première extrémité, à la seconde extrémité libre de l'un des bras d'articulation de tangage (104.1, 104.2; 204.1, 204.2; 304.1, 304.2) de manière pivotable et
- les barres d'articulation de tangage (104.3, 104.4; 204.3, 204.4; 304.3, 304.4) sont articulées, dans la zone de leur seconde extrémité, à la seconde caisse de voiture (103; 203; 303) de manière pivotable,
**caractérisé en ce que**
- l'articulation de tangage (104; 204; 304) comprend des moyens de couplage (104.5; 204.5; 304.5), où
- les moyens de couplage (105.5; 204.5; 304.5) couplent les deux bras d'articulation de tangage (104.1, 104.2; 204.1, 204.2; 304.1, 304.2) de sorte à effectuer des mouvements de pivotement contraires autour de leur point d'articulation à la première caisse de voiture (102; 202; 302).

2. Véhicule selon la revendication 1, **caractérisé en ce que** les moyens de couplage (105.5; 204.5; 304.5) couplent les deux bras d'articulation de tangage (104.1, 104.2; 204.1, 204.2; 304.1, 304.2) de sorte à effectuer essentiellement des mouvements de pivotement synchronisés autour de leur point d'articulation au niveau de la première caisse de voiture (102; 202; 302).

3. Véhicule selon la revendication 1 ou 2, **caractérisé en ce que** les moyens de couplage (105.5; 204.5; 304.5) comprennent une barre de couplage (105.5; 204.5) articulée à chaque bras d'articulation de tangage (104.1, 104.2; 204.1, 204.2) de manière pivotable ou un engrenage (304.5) couplant les bras d'articulation de tangage (304.1, 304.2).

4. Véhicule selon l'une des revendications précédentes, **caractérisé en ce que** le plan d'articulation de tangage se déroule essentiellement parallèlement par rapport à un axe de véhicule transversal (101.2; 201.2; 301.2) du véhicule.

5. Véhicule selon l'une des revendications précédentes, **caractérisé en ce que** le plan d'articulation de tangage se déroule essentiellement perpendiculairement par rapport à un axe vertical du véhicule.

6. Véhicule selon l'une des revendications précédentes, **caractérisé en ce que** les bras d'articulation de tangage (104.1, 104.2; 204.1, 204.2; 304.1, 304.2) sont articulés séparément à la première caisse de voiture.

7. Véhicule selon l'une des revendications précédentes, **caractérisé en ce que** les bras d'articulation de tangage (104.1, 104.2; 204.1, 204.2) se croisent entre leur première et leur seconde extrémité.

8. Véhicule selon l'une des revendications précédentes, **caractérisé en ce que** les points d'articulation des barres d'articulation de tangage (104.3, 104.4; 204.3, 204.4; 304.3, 304.4) à la seconde caisse de voiture (103; 203; 303) sont disposés adjacents l'un à l'autre.

9. Véhicule selon l'une des revendications précédentes, **caractérisé en ce que** les points d'articulation des barres d'articulation de tangage (104.3, 104.4; 204.3, 204.4; 304.3, 304.4) à la seconde caisse de voiture (103; 203; 303) sont disposés à être essentiellement alignés le long d'un axe de hauteur du véhicule.

10. Véhicule selon l'une des revendications précédentes, **caractérisé en ce que** :
- la première caisse de voiture (102; 202; 302) et la seconde caisse de voiture (103; 203; 303) sont reliées, de manière pivotable autour d'un premier axe de pivotement essentiellement parallèle à l'axe de hauteur du véhicule, avec un palier de pivotement, et
- les points d'articulation des barres d'articulation de tangage (104.3, 104.4; 204.3, 204.4; 304.3, 304.4) à la seconde caisse de voiture (103; 203; 303) sont essentiellement situés sur le premier axe de pivotement.

11. Véhicule selon l'une des revendications précédentes, **caractérisé en ce que** les bras d'articulation de tangage (104.1, 104.2; 204.1, 204.2) sont articulés à un support d'articulation de tangage (104.6; 204.6) à travers lequel ils sont fixés à la première caisse de voiture (102; 202).

12. Véhicule selon la revendication 11, **caractérisé en ce que** le support d'articulation de tangage est fixé à la première caisse de voiture (102; 202) à travers un dispositif à ressort (105; 205), le dispositif à ressort (105; 205), en particulier, comprenant un dispositif d'amortissement.

13. Véhicule selon la revendication 12, **caractérisé en ce que** le dispositif à ressort (105; 205) permet un mouvement de pivotement du support d'articulation de tangage (104.6; 204.6) autour de l'axe de hauteur du véhicule.

14. Véhicule selon les revendications 12 ou 13, **caractérisé en ce que** le dispositif à ressort (105; 205) comprend deux éléments de suspension, en particulier des éléments de suspension caoutchouc-métal, écartés le long de l'axe transversal du véhicule (101.2; 201.2).

15. Véhicule selon l'une des revendications précédentes, **caractérisé en ce qu'**au moins une partie des liaisons d'articulation de l'articulation de tangage (104; 204; 304), en particulier les liaisons d'articulation des barres d'articulation de tangage (104.3, 104.4; 204.3, 204.4; 304.3, 304.4), permet des mouvements de pivotement autour des axes de pivotement situés dans le plan d'articulation de tangage.

16. Véhicule selon l'une des revendications précédentes, **caractérisé en ce qu'**au moins une partie des liaisons de l'articulation de l'articulation de tangage (104; 204; 304), notamment les liaisons d'articulation des barres d'articulation de tangage (104.3, 104.4; 204.3, 204.4; 304.3, 304.4), est de conception sphérique.

17. Articulation de tangage pour un véhicule avec un axe longitudinal du véhicule (101.1; 201.1; 301.1), une première caisse de voiture (102; 202; 302) et une seconde caisse de voiture (103; 203; 303) adjacente à la première caisse de voiture (102; 202; 302) dans le sens de l'axe longitudinal du véhicule (101.1; 201.1; 301.1) où
- l'articulation de tangage (104; 204; 304) est adaptée à relier la première caisse de voiture (102; 202; 302) et la seconde caisse de voiture (103; 203; 303),
- l'articulation de tangage (104; 204; 304) est formée comme assemblage de barres s'étendant essentiellement dans un plan d'articulation de tangage et comprenant deux bras d'articulation de tangage (104.1, 104.2; 204.1, 204.2; 304.1, 304.2) et de deux barres d'articulation de tangage (104.3, 104.4; 204.3, 204.4; 304.3, 304.4),
- les bras d'articulation de tangage (104.1, 104.2; 204.1, 204.2; 304.1, 304.2) sont adaptés à être articles, dans la zone de leur première extrémité, à la première caisse de voiture (102; 202; 302) de manière pivotable, chacune des barres de tangage (104.3, 104.4; 204.3, 204.4; 304.3, 304.4) est articulée, dans la zone de sa première extrémité, sur la seconde extrémité libre de l'un des bras d'articulation de tangage (104.1, 104.2; 204.1, 204.2; 304.1, 304.2) de manière pivotable et
- les barres d'articulation de tangage (104.3, 104.4; 204.3, 204.4; 304.3, 304.4) sont adaptés à être articulées, dans la zone de leur seconde extrémité, à la seconde caisse de voiture (103; 203; 303) de manière pivotable, **caractérisé en ce que**
- l'articulation de tangage (104; 204; 304) comprend des moyens de couplage (104.5; 204.5; 304.5) où
- les moyens de couplage (105.5; 204.5; 304.5) couplent les deux bras d'articulation de tangage (104.1, 104.2; 204.1, 204.2; 304.1, 304.2) de sorte à effectuer des mouvements de pivotement contraires autour de leur point d'articulation à la première caisse de voiture (102; 202; 302).
